# FASCICULE DE BREVET EUROPEEN

(11) **EP 2 709 482 B1**
(45) Date de publication et mention de la délivrance du brevet: **02.05.2018**
(21) Numéro de dépôt: 12726174.1
(22) Date de dépôt: 16.05.2012
(51) Int. Cl.: A44C 5/02, G04B 37/14

(54) **BRACELET POUR UNE PIÈCE D'HORLOGERIE**
ARMBAND FÜR UHREN
BRACELET FOR WATCHCASE

(30) Priorité: 16.05.2011 CH 822112011
(43) Date de publication de la demande: 26.03.2014
(73) Titulaire: Buccellati Watches SA, 6830 Chiasso (CH)
(72) Inventeur: CARRION, Paolo, Suisse (CH)
(74) Mandataire: Locatelli, Massimo
(86) Numéro de dépôt international: PCT/IB2012/000952
(87) Numéro de publication internationale: WO 2012/156804

(56) Documents cités:
- CH-A- 537 167
- CH-A5- 574 720
- CH-A5- 576 759
- CH-A5- 649 695
- DE-C- 681 893

## Description

La présente invention se rapporte au domaine de l'horlogerie et plus particulièrement à un bracelet pour montre comportant une pluralité de maillons coopérant avec une lame flexible.

Il est déjà connu de l'homme du métier des bracelets comportant des maillons coopérant avec une lame flexible. A titre d'exemple, la publication CH574720 divulgue un bracelet de montre comprenant deux séries de maillons, chaque série formant un brin. Les maillons sont articulés les uns aux autres et profilés transversalement en forme d'arceau de façon à présenter au moins une creusure longitudinale ouverte contre le bas ainsi qu'aux deux extrémités de chaque maillon. L'alignement de ces creusures forme, sous chacun des deux brins, un sillon qui s'étend longitudinalement sous l'ensemble des maillons de ce brin. Pour chacun des brins, un ressort en forme de lame est disposé dans les maillons, entre le fond dédites creusures et des moyens de maintien, lesquels sont agencés entre les parties latérales du profil d'arceau des maillons pour maintenir la lame. Cette lame présente une courbure qu'elle tend à communiquer à l'ensemble des maillons formant le brin où elle est placée pour l'amener à se refermer. Le premier maillon de chaque brin ou une extrémité de chaque lame est lié à la boîte de montre de manière à ce que les deux brins soient aptes à enserrer élastiquement un poignet portant la montre, sans dispositif fermoir.

La lame ressort selon l'invention divulguée dans CH574720 a par conséquent pour objectif d'enserrer élastiquement un poignet portant la montre, sans dispositif fermoir. La publication CH537167 divulgue un brin d'un bracelet pour une pièce d'horlogerie selon le préambule de la revendication 1. Le but de la présente invention est de proposer un bracelet pour une pièce d'horlogerie comportant deux brins pourvus chacun d'une lame flexible dont l'agencement permet d'une part de solidariser les maillons les uns aux autres et d'autre part d'améliorer l'aspect esthétique des brins du bracelet.

Conformément à l'invention, ce but est atteint grâce à un brin d'un bracelet pour une pièce d'horlogerie comportant les caractéristiques de la revendication 1. Le brin comporte d'une part une pluralité de maillons articulés les uns par rapport aux autres et d'autre part une lame flexible qui est disposée pour être connectée à chacun desdits maillons. Ces derniers comportent une partie centrale et deux supports latéraux agencés de part et d'autre de la partie centrale. La lame flexible est configurée pour recouvrir au moins le côté supérieur ou inférieur de la partie centrale de chaque maillon afin que ladite lame forme la totalité ou la quasi-totalité de la partie supérieure ou inférieure visible du brin.

Les caractéristiques de l'invention apparaîtront plus clairement à la lecture de la description d'une forme d'exécution préférentielle, donnée uniquement à titre d'exemple, nullement limitative en se référant aux figures schématiques, dans lesquelles:
- La Figure 1 représente une vue en perspective d'un premier brin et une vue partiellement éclatée d'un second brin du bracelet d'une montre selon l'invention;
- La Figure 2 représente une vue en coupe transversale d'un segment d'un des brins du bracelet sans la lame flexible;
- La figure 3 représente une vue similaire à la Figure 2 avec la lame flexible;
- La Figure 4 représente une vue partielle en coupe d'un brin du bracelet dans le sens de sa longueur;
- La Figure 5 représente une vue en perspective d'un des maillons qui forme en partie le brin;
- La Figure 6 représente une vue en perspective d'une montre comportant le bracelet pourvu des deux brins selon l'invention, et
- La Figure 7 représente une vue en perspective de la montre côté fermoir du bracelet.

Selon la forme d'exécution préférentielle de l'invention, et en référence en particulier à la Figure 7, le bracelet comporte un premier et un second brin 10, 10', dont l'une de leurs extrémités possède une attache 11, 11' adaptée pour être connectée à un fermoir du type boucle déployante (non illustré) alors que l'autre de leurs extrémités est connectée de part et d'autre d'une boîte de montre 13 comme illustré à la Figure 6.

Chaque brin 10, 10' comporte une pluralité de maillons 14 qui sont articulés les uns aux autres comme on peut le voir notamment à la Figure 7 et qui forme la quasi-totalité de la longueur du brin. En référence à la Figure 5, chaque maillon 14 comporte une partie centrale 15 agencée entre deux supports latéraux 16, 16' qui peuvent revêtir différents aspects esthétiques.

La partie centrale 15 de chaque maillon 14 comporte d'une part une tige 17 dont chaque extrémité est solidaire du support latéral respectif 16, 16' du maillon 14 et d'autre part une structure configurée pour recevoir la tige 17 d'un maillon adjacent afin d'assurer l'articulation entre les maillons sans pour autant assurer une connexion fiable entre ces derniers. Cette structure comporte une partie rectiligne 18 qui s'étend entre les deux supports latéraux 16, 16' et qui se termine à chaque extrémité par une projection 19 comportant une surface plane sensiblement rectangulaire. Les flancs internes des deux supports latéraux 16, 16' comporte chacun une rainure rectiligne 20 agencée au niveau de la surface plane de la projection 19 respective de la structure. Cette dernière comporte en outre une barrette 21 qui est agencée parallèlement à sa partie rectiligne 18 et qui comporte trois saillies 21a, 21b, 21c agencées en son centre et à ses extrémités. La barrette 21 est reliée par ses extrémités aux projections 19 par une portion incurvée 22 destinée à recevoir les extrémités de la tige 17 du maillon 14 adjacent. En référence notamment à la Figure 4, chaque maillon 14 comporte une assise 14' juxtaposée aux assises 14' des maillons 14 adjacent.

En référence à la Figure 2, une rainure quasi-continue sur toute la longueur du brin 10, 10' est obtenue lorsque les maillons 14 sont connectés les uns aux autres et reposent sur une surface plane. Une lame flexible rectangulaire 23 est alors fixée au dessus de la partie centrale 15 des maillons 14 comme on peut le voir à la Figure 3. Plus particulièrement, les bords latéraux d'une extrémité de cette lame 23 sont ajustés en regard des rainures 20 du maillon formant l'extrémité du brin, puis ladite lame 23 est coulissée le long de la rainure quasi-continue formée par les maillons 14 connectés les uns aux autres lorsqu'ils reposent sur une surface plane. Une extrémité de la lame 23 est introduite dans un logement 24 de forme correspondante situé à l'intérieur de l'attache 11, 11' alors que l'autre extrémité de la lame 23 est fixée de manière adéquate à la boîte de montre 13. Les projections 19 ainsi que les saillies 21a, 21b, 21c, assurent une assise adaptée à cette lame 23 afin d'éviter que celle-ci se déforme localement sous l'action d'une pression inadéquate. Dans une variante, la lame flexible 23 recouvre non seulement la partie centrale 15 des maillons 14 mais aussi leurs supports latéraux 16, 16'.

Les propriétés de la lame 23 de chaque brin 10, 10' doivent être déterminées de manière à ce qu'elle puisse fléchir de manière suffisante pour épouser une partie du pourtour du poignet du porteur de la montre sans pour autant que ses propriétés élastiques se détériorent au cours du temps. La lame 23 possède une épaisseur d'environ deux dixièmes de millimètres et elle peut être en métal quelconque ou en polymère mais de préférence en métal précieux tel qu'en or, en platine ou en argent.

Cette lame flexible 23 permet ainsi d'une part de solidariser les maillons 14 entre eux de façon sûre et d'autre part d'améliorer l'aspect esthétique du brin en recouvrant les moyens d'articulation des maillons.

Dans cette forme d'exécution préférentielle de l'invention, la lame 23 est disposée le long du côté supérieur de chaque brin 10, 10' de manière à être visible lorsque la montre comportant le bracelet se trouve autour du poignet du porteur alors que les assises 14' des maillons 14 sont au contact de la peau du porteur. Dans une autre forme d'exécution (non illustrée), la lame 23 est disposée le long du côté inférieur de chaque brin 10, 10' de manière à être au contact de la peau du porteur alors que les assises 14' des maillons 14 sont visibles.

## Revendications

1. Brin (10, 10') d'un bracelet pour une pièce d'horlogerie, le brin (10, 10') comportant d'une part une pluralité de maillons (14) articulés les uns par rapport aux autres et d'autre part une lame flexible (23) qui est disposée pour être connectée à chacun desdits maillons (14), lesdits maillons (14) comportant une partie centrale (15) et deux supports latéraux (16, 16') agencés de part et d'autre de la partie centrale (15), la lame flexible (23) étant configurée pour recouvrir au moins le côté supérieur ou inférieur de la partie centrale (15) de chaque maillon (14) afin que ladite lame (23) forme la totalité ou la quasi-totalité de la partie supérieure ou inférieure visible du brin (10, 10'), les deux supports latéraux (16, 16') de chaque maillon (14) comportant chacun une rainure (20) agencée pour recevoir les bords latéraux de la lame flexible (23), **caractérisé en ce que** la partie centrale (15) de chaque maillon (14) comporte une tige (17) qui s'étend entre les deux supports latéraux (16, 16') ainsi qu'une structure dans laquelle la tige (17) d'un maillon adjacent (14) est agencée, la lame flexible (23) s'entendant notamment au-dessus de ladite structure de chaque maillons (14) afin de les solidariser les uns aux autres.

2. Brin (10, 10') selon la revendication 1, **caractérisé en ce que** ladite structure comporte des projections (19, 21a, 21b, 21c) agencés pour venir au contact de la lame flexible (23) afin d'éviter que celle-ci se déforme localement sous l'action d'une pression inadéquate.

3. Brin (10, 10') selon l'une quelconque des revendications précédentes, **caractérisé en ce qu'**il comporte à l'une des ses extrémités une attache (12, 12') adaptée pour être connectée à un fermoir, l'attache (12, 12') comportant un logement (20) dans lequel une des extrémités de la lame flexible (23) est agencée.

4. Bracelet d'une pièce d'horlogerie comportant un fermoir de préférence à boucle déployante, le fermoir étant connecté à l'attache (12, 12') d'un premier et d'un second brin selon la revendication 3.

5. Pièce d'horlogerie comportant le bracelet selon la revendication 4.

## Patentansprüche

1. Strang (10, 10') eines Armbands für Uhren, wobei der Strang (10, 10') einerseits eine Vielzahl relativ zueinander gelenkiger Glieder (14) und andererseits eine biegbare Platte (23) aufweist, die angeordnet wird, um mit jedem der Glieder (14) verbunden zu werden, wobei die Glieder (14) einen zentralen Teil (15) und zwei seitliche Träger (16, 16') aufweisen, die beiderseits des zentralen Teils (15) angeordnet werden, wobei die biegbare Platte (23) konfiguriert wird, um mindestens die obere oder untere Seite des zentralen Teils (15) jedes Glieds (14) zu überdecken, damit die Platte (23) die Gesamtheit oder nahezu die Gesamtheit des oberen oder unteren sichtbaren Teils des Strangs (10, 10') bildet, wobei die beiden seitlichen Träger (16, 16') jedes Glieds (14) jeweils eine Nut (20) aufweisen, die angeordnet wird, um die seitlichen Kanten der biegbaren Platte (23) aufzunehmen, **dadurch gekennzeichnet, dass** der zentrale Teil (15) jedes Glieds (14) eine Stange (17), die sich zwischen den beiden seitlichen Trägern (16, 16') erstreckt, wie ebenso eine Struktur aufweist, in der die Stange (17) eines angrenzenden Glieds (14) angeordnet wird, wobei die biegbare Platte (23) sich vor allem oberhalb der Struktur jedes Glieds (14) erstreckt, um sie miteinander zu verbinden.

2. Strang (10, 10') nach Anspruch 1, **dadurch gekennzeichnet, dass** die Struktur Vorsprünge (19, 21a, 21b, 21c) aufweist, die angeordnet werden, um mit der biegbaren Platte (23) in Kontakt zu kommen, um zu vermeiden, dass diejenige sich stellenweise unter der Einwirkung eines unangebrachten Drucks verformt.

3. Strang (10, 10') nach einem der vorhergehenden Ansprüche, **dadurch gekennzeichnet, dass** er an einem seiner Endpunkte ein Befestigungselement (12, 12') aufweist, das geeignet ist, um mit einem Verschluss verbunden zu werden, wobei das Befestigungselement (12, 12') einen Sitz (20) aufweist, in dem einen der Endpunkte der biegbaren Platte (23) angeordnet wird.

4. Armband einer Uhr, das einen Verschluss vorzugsweise mit Faltschließe aufweist, wobei der Verschluss mit dem Befestigungselement (12, 12') eines ersten und eines zweiten Strangs nach Anspruch 3 verbunden wird.

5. Uhr, die das Armband nach Anspruch 4 aufweist.

## Claims

1. Strand (10, 10') of a strap for a timepiece, the strand (10, 10') comprising on one side a plurality of links (14) articulated to each other and on the other side a flexible blade (23) which is arranged to be connected with each of said links (14), said links (14) comprising a central part (15) and two lateral supports (16, 16') arranged on each side of the central part (15), the flexible blade (23) being configured to cover at least the upper or lower side of the central part (15) of each link (14) so that said blade (23) forms all or almost all of the upper or lower visible part of the strand (10, 10'), the two lateral supports (16, 16') of each link (14) each comprising a groove (20) arranged to receive the lateral edges of the flexible blade (23), **characterised in that** the central part (15) of each link (14) comprises a rod (17) which extends between the two lateral supports (16, 16') and a structure in which the rod (17) of an adjacent link (14) is arranged, the flexible blade (23) notably extending above said structure of each link (14) so as to join them to each other.

2. Strand (10, 10') according to claim 1, **characterised in that** said structure comprises projections (19, 21a, 21b, 21c) arranged to come into contact with the flexible blade (23) so as to prevent the latter being locally deformed under the action of inappropriate pressure.

3. Strand (10, 10') according to any one of the preceding claims, **characterised in that** it comprises at one of its ends a fastener (12, 12') adapted to be connected to a clasp, the fastener (12, 12') comprising a housing (20) in which one of the ends of the flexible blade (23) is arranged.

4. Strap of a timepiece comprising a clasp preferably a folding buckle, the clasp being connected to the fastener (12, 12') of a first and of a second strand according to claim 3.

5. Timepiece comprising the strap according to claim 4.
